# EUROPÄISCHE PATENTSCHRIFT

(11) **EP 0 170 765 B1**
(45) Veröffentlichungstag und Bekanntmachung des Hinweises auf die Patenterteilung: **31.08.1988**
(21) Anmeldenummer: 85102322.6
(22) Anmeldetag: 27.11.1982
(51) Int. Cl.: B22C 15/22, B22C 15/24

(54) **Vorrichtung zum Verdichten von Giesserei-Formstoff**
Device for compacting foundry moulding material
Dispositif pour comprimer du matériel de moulage pour fonderies

(30) Priorität: 28.12.1981 DE 3151645; 20.02.1982 DE 3206208
(43) Veröffentlichungstag der Anmeldung: 12.02.1986
(62) Teilanmeldung aus: 82110996.4
(73) Patentinhaber: BMD Badische Maschinenfabrik Durlach GmbH, 76227 Karlsruhe (DE)
(72) Erfinder: Köbel, Alfons, Ing. grad., D-7500 Karlsruhe 41 (DE); Damm, Norbert, Ing. grad., D-7521 Karlsdorf-Neuthard (DE); Geiger, Werner, D-7507 Pfinztal 1 (DE)
(74) Vertreter: Brommer, Hans Joachim, Dr.-Ing.

(56) Entgegenhaltungen:
- DE-A- 2 151 949
- DE-B- 1 961 234
- DE-B- 2 844 464
- SOVIET INVENTIONS ILLUSTRATED, Sektion Chemical M 22 P 53, Woche E 41, 24. November 1982, Zusammenfassungsnr. 87636, Derwent Publications Ltd., London, GB
- SOVIET INVENTIONS ILLUSTRATED, Sektion Chemical M 22 P 53, Woche D 36, 14. Oktober 1981, Zusammenfassungsnr. 65688, Derwent Publications Ltd., London, GB
- SOVIET INVENTIONS ILLUSTRATED, Sektion Chemical M 22 P 53, Woche D 30, 02. September 1981, Zusammenfassungsnr. 54677, Derwent Publications Ltd., London, GB

## Beschreibung

Die Erfindung betrifft eine Vorrichtung zum Verdichten von Gießerei-Formstoff, der in einem geschlossenen Formraum über einem Modell lose aufgeschüttet ist, mittels auf die Formstoff-Oberfläche wirkendem Druckgas, das aus einem Druckbehälter hohen Drucks über ein Ventil zwischen diesem und dem Formraum in letzteren schlagartig entspannt wird, wobei der Formraum aus einem Formkasten mit Füllrahmen und einer dessen Boden darstellenden Modellplatte mit dem Modell gebildet ist und das Ventil ein Verschlußorgan aufweist, das den Öffnungsquerschnitt in wenigen Millisekunden freigibt.

Für die Verdichtung von Gießerei-Formstoff sind eine Vielzahl von Verdichtungsverfahren mechanischer, pneumatischer und kombinierter Art bekannt, wobei in Zusammenhang mit der Erfindung nur die pneumatischen Verfahren interessieren. Diese lassen sich im wesentlichen in zwei Kategorien unterscheiden. Bei der ersten Kategorie wird der Formstoff in einem Vorraum unter Gasdruck gesetzt und nach Öffnen eines Ventils zusammen mit der Luft in den Formraum eingeblasen oder eingeschossen. Dieses Verfahren erfordert in jedem Fall ein mechanisches Nachpressen des Formstoffs im Formkasten mit nennenswerten Preßkräften (z. B. DE-AS-2 844 464). Bei der anderen Kategorie wird der Formstof flose auf das Modell aufgeschüttet und anschließend vom Formrücken her mit Druckluft schlagartig beaufschlagt (z. B. DE-AS-2 844 464, DE-AS-1 961 234).

Dabei sind im wesentlichen zwei Varianten bekannt. Bei der ersten Variante (DE-AS-2 844 464) wird über Öffnungen in einer hohlen Abschlußplatte des Formraums betriebsintern vorhandene Preßluft bis zu 7 bar über eine Zeitdauer zwischen 0,2 und 1 s einmal oder mehrmals eingeblasen, wobei die durch den Formsand strömende Luft über Öffnungen in die Modellplatte abströmen soll. Auch hier ist ein mechanisches Nachpressen notwendig, um einerseits den Formrücken zu verdichten, andererseits die aufgrund des Fluidisierungseffektes in dem Formstoff noch vorhandene Restluft abzupressen, wobei das Abpressen zusätzlich durch Unterdruck unterstützt werden soll. Eine nennenswerte Minderung an konstruktivem Aufwand gegenüber den Schließ- und Blasverfahren wird mit diesem Verfahren nicht erreicht.

Bei der anderen Verfahrensvariante (DE-AS-1 961 234) wird im Hochdruckbereich gearbeitet, was hier heißen soll, daß der Druck im Vorraum nennenswert über dem Betriebsdruck eines üblichen innerbetrieblichen Druckluftnetzes von bis zu 7 bar liegt. Im bekannten Fall wird ein Vordruck zwischen 20 und 100 bar vorgeschlagen. Dieser Druck soll dann in den Formraum innerhalb maximal 0,15 s entspannt werden. Dabei soll auf das sonst übliche Nachpressen verzichtet werden können. Als weitere Voraussetzung für die Wirksamkeit dieses Verfahrens wird ein bestimmtes Verhältnis von Gasdurchsatz einerseits und Formstoffmasse andererseits gefordert, wobei dieses Verhältnis zwischen 5 : 1 und 40 : 1 betragen soll, womit zugleich eine Abhängigkeit zwischen Gasdurchsatz und Formkastengröße gegeben ist. Zur Durchführung des Verfahrens ist eine Formmaschine beschrieben (DE-AS-1 961 234), bei der oberhalb des geschlossenen Formkastens bzw. einem darüber angeordneten Füllrahmen ein Druckbehälter angeordnet ist, der über ein mechanisch bewegtes Ventil mit dem Formraum verbindbar ist. Bei vertretbarer Baugröße wird für Formkästen üblicher Größe ein Vordruck von 100 bar vorgeschlagen, um nach der Entspannung in den Formraum dort eine befriedigende Verdichtung zu erreichen. Ein derart hoher Druck führt beim Aufprallen des Druckgases auf den Formrücken leicht zu Unregelmäßigkeiten in der Formstoff-Oberfläche, wie auch zu einem erheblichen konstruktiven Aufwand, um solche hohen Drücke zu erzeugen und die notwendige Druckfestigkeit im Formraum zu erreichen. Das Ventil der bekannten Vorrichtung ist ein Tellerventil, das mittels eines kombinierten pneumatisch-mechanischen Hilfsantriebs gegen den Druck im Druckbehälter geöffnet wird und eine Öffnung von verhältnismäßig kleinem Querschnitt zwischen Druckbehälter und Formkasten verschließt. Um das Druckgas nicht strahlenförmig auf die Formstoff-Oberfläche aufprallen zu lassen, ist weiterhin unter der Ventilöffnung ein Verteilerkonus und darunter ein sich über die gesamte Formraumfläche erstreckender Lochboden oder in einer anderen Variante ein einstellbarer Schlitzboden (DE-OS-2 151 949) vorgesehen. Mit dieser Vorrichtung läßt sich der bei diesem Gasdruck-Formverfahren geforderte hohe Druckgradient von beispielsweise mehr als 300 bar/s im Formraum nicht erreichen, da das Ventil gegen den Druck geöffnet werden muß und der Offnungsquerschnitt des Ventils zu klein ist, um das Druckgas schlagartig überströmen zu lassen. Hinzu kommt der Strömungswiderstand aus dem Ventil nachgeschalteten Verteilerkonus und des Lochbodens, die zu einer weiteren Verzögerung führen.

Von diesem Stand der Technik ausgehend liegt der vorliegenden Erfindung die Aufgabe zugrunde, eine Vorrichtung zu schaffen, mit deren Hilfe eine gleichmäßig und ausreichend hohe Verdichtung bei gleichmäßiger Formstoff-Oberfläche mit vergleichsweise geringem konstruktiven Aufwand möglich ist.

Diese Aufgabe wird gemäß der Erfindung dadurch gelöst, daß der Druckbehälter eine dem Umriß des Formkastens entsprechende Öffnung aufweist, gegen deren Rand der Formkasten mit dem Füllrahmen dichtend anpreßbar ist und das in die Öffnung ein feststehender Rost eingesetzt und darüber ein Schieberost angeordnet ist, der unter Wirkung einer in seiner Ebene wirkenden Federvorspannung steht und durch eine Verriegelung in der Schließlage gehalten ist, nach deren Entriegelung er unter der Federvorspannung in die Öffnungslage bewegbar ist.

Mit dieser Ausbildung entsteht einerseits eine kompakte Baueinheit, andererseits ergibt sich ein hoher Öffnungsquerschnitt, der sich über den gesamten Formkasten- bzw. Füllrahmenquerschnitt erstreckt.

Dadurch wird das Druckgas bei geöffnetem Schieberost gleichmäßig und vollflächig auf die Formstoff-Oberfläche entspannt.

Durch die rostartige Ausbildung läßt sich bei geringem Öffnungshub, der lediglich der Roststabbreite entsprechen muß, in kürzester Zeit der Öffnungsquerschnitt freigeben, was einen schnellen Gasübertritt und Massendurchsatz ermöglicht. Auch ist es günstig, daß der Antrieb des Schieberostes für das Öffnen abgekoppelt ist von denjenigen Teilen, die den Verschluß des Schieberostes besorgen.

Hinsichtlich der Ausbildung des Schieberostes hat es sich als günstig erwiesen, daß er an seiner dem feststehenden Rost zugewandten Seite mit Leisten aus einem verschleißfesten, dichtenden Werkstoff versehen ist.

Für die Ausbildung des feststehenden Rostes empfiehlt es sich, ihn an seinen Leisten durch Rippen zu versteifen, damit er besser die statische Last des Druckgases aufzunehmen vermag.

Schließlich bietet sich die vorteilhafte Möglichkeit, das gesamte Verschlußorgan und die es haltenden Teile zu einer Baueinheit zusammenzufassen, die an dem Druckbehälter auswechselbar angebracht ist.

Nachstehend wird die Erfindung anhand der Zeichnung näher beschrieben. Die Zeichnung zeigt eine schematische, teilweise geschnittene Seitenansicht der Vorrichtung.

In der Zeichnung sind nur die zum Verständnis der Erfindung notwendigen Teile einer Verdichtungsvorrichtung wiedergegeben.

Es sind insbesondere nicht gezeigt der Maschinenständer, die Einrichtungen zum Heben und Senken von Formkasten und Füllrahmen sowie gegebenenfalls zum Ausstoßen der fertigen Form. Ebensowenig sind die Einrichtungen zum Heranbringen des Modells und zum Einfüllen des Formsandes wiedergegeben, da alle vorher genannten Bauteile im Gießerei- Maschinenbau bekannt sind.

Auf einer Modellplatte (1) mit dem nicht dargestellten Modell sitzt ein Formkasten (2) und auf diesem ein Füllrahmen (3). Diese Teile bilden den Formraum. Oberhalb des Formraumes ist ein Druckbehälter (4) zur Aufnahme von Druckgas bis zu 20 bar angeordnet, der über einen Stutzen (5) aus einem Druckspeicher oder - bei niedrigem Vordruck - aus dem Druckluftnetz gespeißt wird.

Der Druckbehälter (4) weist unten eine zentrisch angeordnete Öffnung (6) auf, deren lichte Weite etwa dem freien horizontalen Querschnitt des Füllrahmens (3) bzw. des Formkastens (2) entspricht. Gegen den Druckbehälter mit der genannten Öffnung (6) ist die aus Modellplatte (1), Formkasten (2) und Füllrahmen (3) bestehende Einheit von unten her anpreßbar.

Wie die Zeichnung weiter zeigt, ist in die Öffnung (6) des Druckbehälters (4) ein Verschlußorgan (9) eingesetzt. Es besteht aus Leisten (101) eines feststehenden Rostes (102) und einem darüber angeordnetem Schieberost (103). Die Leisten (104) des Schieberostes (103) sind an ihrer Unterseite mit einem Dichtwerkstoff (105), beispielsweise Niederdruck-PE, versehen.

Andererseits sind die Leisten (101) des feststehenden Rostes (102) gegen die statische Last des Druckgases zusätzlich durch Rippen (106) abgestützt.

Der Schieberost (103) steht unter der Wirkung einer Feder (107) und wird durch einen Verriegelungshebel (108) in der gezeichneten Schließstellung gehalten. Durch Hochschwenken des Hebels (108) wird die Verriegelung aufgehoben und die gespeicherte Federkraft kann sich schlagartig entspannen, so daß der Schieberost (103) in seine Öffnungslage beschleunigt wird, bis die Leisten (101) und (104) der beiden Roste übereinander liegen. Nicht gezeigte Dämpfungsglieder können den Aufprall des Schieberostes (104) in der Öffnungsstellung abbremsen.

Die Rückstellung des Schieberostes (103) kann in herkömmlicher Weise erfolgen, bis sich der Verriegelungshebel (108) wieder in die Sperrlage bewegen läßt.

## Patentansprüche

1. Vorrichtung zum Verdichten von Gießerei-Formstoff, der in einem geschlossenen Formraum über einem Modell lose aufgeschüttet ist, mittels auf die Formstoff-Oberfläche wirkendem Druckgas, das aus einem Druckbehälter hohen Drucks über ein Ventil zwischen diesem und dem Formraum in letzteren schlagartig entspannt wird, bei der der Formraum aus einem Formkasten (2) mit Füllrahmen (3) und einer dessen Boden darstellenden Modellplatte (1) mit dem Modell gebildet ist und das Ventil ein Verschlußorgan (9) aufweist, das den Öffnungsquerschnitt des Ventils in wenigen Millisekunden freigibt, dadurch gekennzeichnet, daß der Druckbehälter (4) eine dem Umriß des Formkastens (2) entsprechende Öffnung (6) aufweist, gegen deren Rand (7) der Formkasten (2) mit dem Füllrahmen (3) dichtend anpreßbar ist und daß in die Öffnung (6) ein feststehender Rost (102) eingesetzt und darüber ein Schieberost (103) angeordnet ist, der unter Wirkung einer in seiner Ebene wirkenden Federvorspannung (107) steht und durch eine Verriegelung (108) in der Schließlage gehalten ist, nach deren Entriegelung er unter der Federvorspannung in die Öffnungslage bewegbar ist.

2. Vorrichtung nach Anspruch 1, dadurch gekennzeichnet, daß der Schieberost (103) an der dem feststehenden Rost (102) zugekehrten Seite Leisten (105) aus einem verschleißfesten, dichtenden Werkstoff aufweist.

3. Vorrichtung nach Anspruch 1 oder 2 dadurch gekennzeichnet, daß der feststehende Rost (102) an seinen Leisten (104) gegen die statische Last des Druckgases durch Rippen (106) versteift ist.

4. Vorrichtung nach den Ansprüchen 1 bis 3, dadurch gekennzeichnet, daß das Verschlußorgan (9) und die sie haltenden Teile zu einer Baueinheit zusammengefaßt sind, die an dem Druckbehälter (4) auswechselbar angebracht ist.

## Claims

1. Device for compressing foundry moulding material that has been deposited loosely over a pattern in a closed moulding chamber, by means of pressurised gas which acts on the surface of the moulding material and which is released into the moulding chamber suddenly from a highpressure vessel by means of a valve between the vessel and the moulding chamber, wherein the moulding chaber is formed by a moulding box (2) with a filling frame (3) and by a pattern plate (1) bearing the pattern, which plate forms the base of the moulding box, and the valve has a closure element (9) which unblocks the passage of the valve in a few milliseconds, characterised in that the pressure vessel (4) has an opening (6) corresponding to the outline of the moulding box (2), against the edge (7) of which opening (6) the moulding box (2) with the filling frame (3) can be pressed to form a seal, and a fixed grille (102) is inserted in the opening (6) and above the fixed grille there is arranged a sliding grille (103) which is biassed by a spring (107) acting in its plane and is held in the closed position by a locking mechanism (108) after the release of which the sliding grille (103) can be moved into the open position under the bias of the spring.

2. Device according to claim 1, characterised in that the sliding grille (103) has on the side facing the fixed grille (102) bars (105) of a wear- resistant, sealing material.

3. Device according to claim 1 or 2, characterised in that the bars (104) of the fixed grille (102) are reinforced against the static load of the pressurised gas by ribs (106).

4. Device according to claims 1 to 3, characterised in that the closure element (9) and the parts holding it are combined to form a unit which is exchangeably mounted on the pressure vessel (4).

## Revendications

1. Dispositif pour compacter un matériau de moulage pourfonderies versé en vrac sur un modèle dans un volume de moule fermé, au moyen d'un gaz comprimé agissant sur la surface du matériau de moulage, lequel gaz provenant d'un réservoir sous pression élevée est détendu brusquement dans le volume de moule par l'intermédiaire d'une soupape située entre le réservoir et le volume de moule, ce volume de moule étant constitué par un châssis de moule (2) comportant une réhausse (3) et par une plaque modèle (1) constituant le fond de celui-ci et portant le modèle, et la soupape comportant un organe de fermeture (9) qui dégage la section d'ouverture en quelques millisecondes, caractérisé en ce que le réservoir sous pression (4) comporte une ouverture (6) correspondant au contour du châssis de moule (2) contre le bord (7) de laquelle on peut appliquer hermétiquement le châssis de moule (2) avec la réhausse (3) et en ce qu on place une grille fixe (102) dans l'ouverture (6) et qu'on place par dessus une grille coulissante (t03) qui est soumise à la précontrainte d'un ressort (107) agissant dans son plan et est maintenue en position de fermeture par un verrouillage (108), après le déverrouillage duquel elle peut être amenée en position d'ouverture sous l'effet de la précontrainte du ressort.

2. Dispositif selon la revendication 1, caractérisé en ce que la grille coulissante (103) comporte sur le côté tourné vers la grille fixe (102) des bandeaux (105) en un matériau étanche résistant à l'usure.

3. Disposition selon la revendication 1 ou 2, caractérisé en ce que la grille fixe (102) est raidie par des nervures (106) sur ses bandeaux (104) contre la charge statique du gaz comprimé.

4. Dispositif selon. les revendications 1 à 3, caractérisé en ce que l'organe de fermeture (9) et les parties qui le tiennent sont groupés pour former une unité qui est fixée de façon interchangeable sur le réservoir sous pression (4).
